# EUROPÄISCHE PATENTSCHRIFT

(11) **EP 1 873 472 B1**
(45) Veröffentlichungstag und Bekanntmachung des Hinweises auf die Patenterteilung: **22.10.2008**
(21) Anmeldenummer: 07012027.4
(22) Anmeldetag: 20.06.2007
(51) Int. Cl.: F41A 9/37, F41A 9/45

(54) **Schusswaffe mit wenigstens zwei Patronenlagern**
Firearm with at least two cartridge chambers
Arme à feu avec au moins deux chambres

(30) Priorität: 26.06.2006 DE 102006029563
(43) Veröffentlichungstag der Anmeldung: 02.01.2008
(73) Patentinhaber: Rheinmetall Waffe Munition GmbH, 29345 Unterlüss (DE)
(72) Erfinder: Buhl, Rainer, 72175 Dornhan-Weiden (DE)
(74) Vertreter: Dietrich, Barbara

(56) Entgegenhaltungen:
- EP-A2- 0 368 820
- WO-A-89/12796
- DE-A1- 10 107 470
- DE-A1- 19 608 397

## Beschreibung

Die Erfindung betrifft eine Schusswaffe, wie beispielsweise eine Maschinenkanone, die wenigstens zwei Patronenlager mit unterschiedlichen Geometrien für unterschiedliche Munitionsarten aufweist.

Aus der DE 92 08 018 U1 ist bereits eine Schusswaffe mit einem Lauf und wenigstens zwei Patronenkammern bekannt. Ausgehend von einer Schusswaffe zum Verschuss von hülsenlosen Patronen soll mit dieser Konstruktion ein Überhitzen der Patronenkammern vermieden werden. Die Kammern können hinter den Lauf gebracht werden. So dass eine heiße Kammer außer Betrieb gebracht wird und eventuell durch Luft gekühlt wird. Sie können als Trommeln, jedoch nicht direkt verbunden ausgelegt sein. Diese Trommel kann als Drehtrommel gedreht oder als Schiebtrommel rechts / links verschoben werden.

Mit der EP 0 422 401 A1 wird ein Waffengehäuse für eine Feuerwaffe offenbart. Diese schlägt vor, da ein Waffengehäuse einer Feuerwaffe sehr teuer und schwer ist, die Munition in mehreren Patronenlagern seitwärts der Waffe zuzuführen. Die Waffe selbst weist nur noch ein Waffenrohr auf, welches sich im vorderen Teil des reduzierten Waffengehäuses befindet. Im hinteren Teil des reduzierten Waffengehäuses sind die Zündvorrichtung, die Abzugsvorrichtung oder Anstechvorrichtung enthalten.

Aus der DE19608397A ist eine Schusswaffe nach dem obergegriff des Anspruchs 1 bekannt.

In den bekannten Ausführungen sind die unterschiedlichen Patronenlager oder -kammern für Patronen / Munitionen gleicher Form und Kaliber ausgeführt.

Hier greift die vorliegende Erfindung die Idee auf, eine Waffe mit wenigstens zwei unterschiedlich ausgeführten Patronenlagern (Länge, innerer Aufbau) aufzuzeigen, um so unterschiedliche Munitionsarten (beispielsweise mit Hülse, teleskopierbar etc.) gleichen Kalibers aus derselben Waffe verschießen zu können.

Dazu werden nach den Merkmalen des Patentanspruchs 1 beispielsweise in eine Dreh- oder Schiebetrommel unterschiedliche Patronenlager integriert. Die Zufuhr der Munition in das Patronenlager kann von vorne oder von hinten erfolgen. Hinter der Trommel befindet sich der Verschluss mit der Zündauslösung.

Anhand eines Ausführungsbeispiels mit Zeichnung soll die Erfindung näher erläutert werden. Es zeigt die einzige Figur Teile einer Maschinenkanone mit einer Schiebetrommel mit wenigstens zwei unterschiedlichen Patronenlagern.

Mit 1 ist ein Waffenlauf einer sonst nicht näher dargestellten Schusswaffe, beispielsweise eine Maschinenkanone mittleren Kalibers, gekennzeichnet. Mit dem Waffenlauf 1 funktional zusammenwirken wenigstens zwei unterschiedlich gehaltene Patronenlager 2, 3, die zum Waffenlauf 1 verstellt werden können.

Das Patronenlager 2 ist für eine teleskopierbare Munition 4 und das Patronenlager 3 für eine Munition 5 mit Hülse ausgeführt.

Das jeweilige Patronenlager 2, 3 kann mit der entsprechenden Munition 4, 5 befüllt und verschossen werden. Um zu vermeiden, dass ein ungewollter Verschuss statt findet, sollte das nicht verwendete Patronenlager 2 oder 3 frei von Munition 4 oder 5 sein, so dass, wenn zum Beladen des verwendeten Patronenlagers 2 (3) das andere vor den Lauf 1 geschoben wird, dieses Patronenlager 3 (2) munitionsfrei ist.

Alternativ kann ein Leerpatronenlager zwischen den beiden Patronenlagern 2 und 3 eingebunden sein (nicht näher dargestellt), so dass drei Patronenlager übereinander stehen und für das Beladen der Patronenlager 2 oder 3 das Leerpatronenlager vor den Lauf 1 geschoben wird. Dieses Leerpatronenlager selbst wird mit keiner Munition bestückt und kann daher geometrisch frei gestaltet sein.

## Patentansprüche

1. Schusswaffe für Patronen (4, 5) mit einem Lauf (1) und wenigstens zwei mit diesem funktional zusammenwirkenden Patronenlagern (2, 3), die zum Waffenlauf (1) verstellt werden können, **dadurch gekennzeichnet, dass** die wenigstens zwei Patronenlager (2, 3) unterschiedliche innere Geometrien zur Aufnahme unterschiedlicher Munitionsarten aufweisen.

2. Schusswaffe nach Anspruch 1, **dadurch gekennzeichnet, dass** die wenigstens zwei Patronenlager (2, 3) in einer Schiebe -oder Drehtrommel eingebunden sind.

3. Schusswaffe nach Anspruch 1 oder 2, **dadurch gekennzeichnet, dass** ein Leerpatronenlager zwischen den beiden Patronenlagern (2 und 3) eingebunden sein kann.

4. Schusswaffe nach einem der Ansprüche 1 bis 3, **dadurch gekennzeichnet, dass** das eine Patronenlager (2) für eine teleskopierbare Munition (4) und das andere Patronenlager (3) für eine Munition mit Hülse (5) ausgeführt sein kann.

## Claims

1. Firearm for cartridges (4, 5) having a barrel (1) and having at least two cartridge chambers (2, 3) which functionally interact with this barrel (1) and can be adjusted with respect to the weapon barrel (1), **characterized in that** the at least two cartridge chambers (2, 3) have different internal geometries in order to hold different types of ammunition.

2. Firearm according to Claim 1, **characterized in that** the at least two cartridge chambers (2, 3) are included in a pushing or rotating drum.

3. Firearm according to Claim 1 or 2, **characterized in that** an empty cartridge chamber can be included between the two cartridge chambers (2 and 3).

4. Firearm according to one of Claims 1 to 3, **characterized in that** one cartridge chamber (2) can be designed for telescopic ammunition (4), and the other cartridge chamber (3) can be designed for ammunition with a case (5).

## Revendications

1. Arme de tir de cartouches (4, 5), qui présente un canon (1) et au moins deux logements de cartouche (2, 3) qui coopèrent fonctionnellement avec ce canon et qui peuvent être déplacés vers le canon (1) de l'arme, **caractérisé en ce que** les deux ou plusieurs logements de cartouches (2, 3) présentent des géométries intérieures différentes qui reprennent différents types de munitions.

2. Arme de tir selon la revendication 1, **caractérisée en ce que** les deux ou plusieurs logements de cartouche (2, 3) sont incorporés dans un embout coulissant ou rotatif.

3. Arme de tir selon les revendications 1 ou 2, **caractérisée en ce qu'**un logement de cartouche vide peut être incorporé entre les deux logements de cartouche (2 et 3).

4. Arme de tir selon une des revendications 1 à 3, **caractérisée en ce qu'**un des logements de cartouche (2) peut être configuré pour une munition télescopique (4) et l'autre logement de cartouche (3) pour une munition dotée d'une douille (5).
